# EUROPÄISCHE PATENTSCHRIFT

(11) **EP 1 769 103 B1**
(45) Veröffentlichungstag und Bekanntmachung des Hinweises auf die Patenterteilung: **05.05.2010**
(21) Anmeldenummer: 05760066.0
(22) Anmeldetag: 08.07.2005
(51) Int. Cl.: C25B 3/04, C07C 211/27

(54) **ELEKTROCHEMISCHES VERFAHREN ZUR HERSTELLUNG CYCLOPROPYLBENZYLAMINEN**
ELECTROCHEMICAL PROCESS FOR PREPARING CYCLOPROPYLBENZYLAMINES
PROCÉDÉ ELECTROCHIMIQUE POUR LA PRÉPARATION DE CYCLOPROPYLBENZYLAMINES

(30) Priorität: 13.07.2004 DE 102004033718
(43) Veröffentlichungstag der Anmeldung: 04.04.2007
(73) Patentinhaber: BASF SE, 67056 Ludwigshafen (DE)
(72) Erfinder: GRIESBACH, Ulrich, 68305 Mannheim (DE); WINSEL, Harald, 67134 Birkenheide (DE); PÜTTER, Hermann, 67433 Neustadt (DE)
(86) Internationale Anmeldenummer: PCT/EP2005/007400
(87) Internationale Veröffentlichungsnummer: WO 2006/005531

(56) Entgegenhaltungen:
- N. AYYASWAMI, V. KRISHNAN: "Behaviour of oximes at a nickel black cathode" JOURNAL OF APPLIED ELECTROCHEMISTRY, Bd. 14, Nr. 4, 1984, Seiten 557-559, XP009057148
- B. M. PRASAD ET AL.: "Electrochemical Reduction of Ketoximes of some Cycloalkanones and 1,2-Diones" J INDIAN CHEM SOC, Bd. 68, 1991, Seiten 95-97, XP009057046

## Beschreibung

Die vorliegende Erfindung betrifft ein Verfahren zur Herstellung von primären Aminen mit einer an ein aliphatisches oder cycloaliphatisches C-Atom gebunden primären Aminogruppe und einer Cyclopropyl-Einheit.

Die Herstellung von primären Aminen durch elektrochemische Reduktion von Oximen ohne weitere funktionelle Gruppen ist aus J. Indian Chem. Soc. 1991, 68, 95-97 bekannt. Dabei wurde eine Quecksilbersee-Kathode verwendet und der Elektrolyt auf ca. 5°C gekühlt. Bei der Herstellung von primären Aminen, die Cyclopropyleinheiten enthalten, ausgehend von entsprechenden Oximen zeigte es sich jedoch, dass bei Anwendung relativ niedrigen Reaktionstemperaturen unter diese Bedingungen neben dem gewünschten Wertprodukt unerwünschte Nebenprodukte entstehen. Der Fachmann würde erwarten, dass die Bildung von unerwünschten Nebenprodukten bei höheren Reaktionstemperaturen eher noch zunimmt, da es eine allgemein anerkannte Grundregel ist, dass die Selektivität einer Reaktion mit steigender Temperatur abnimmt und so die Bildung von Nebenprodukten begünstigt ist.

B.M. PRASAD ET AL. in "Etectrochemica! Reduction of Ketoximes of some Cycloalkanones and 1,2-Diones" J INDIAN CHEM SOC, 1991, Seiten 95-97, XP090057046 und N. AYYASWAMI, V. KRISHNAN in "Behaviour of iximes at a nickel black cathode" JOURNAL OF APPLIED ELECTROCHEMISTRY, Bd. 14, Nr. 4, 1984, Seiten 557-559, XPO09057148 offenbaren ein Verfahren zur Herstellung von primären Aminen durch elektrochemische Reduktion von Aminen. Sowohl B.M. PRASAD ET AL. als auch N. AYYASWAMI, V. KRISHNAN arbeiten jedoch bei wesentlich niedrigeren Temperaturen und anderen Aminen A bzw. Oximen O.

Aufgabe der vorliegenden Erfindung war es deshalb, ein Verfahren bereitzustellen, mit dem sich die definitionsgemäßen Amine elektrochemisch in hohen Ausbeuten herstellen lassen.

Demgemäß wurde ein Verfahren zur Herstellung von primären Aminen mit einer an ein aliphatisches oder cycloaliphatisches C-Atom gebunden primären Aminogruppe und einer Cyclopropyl-Einheit (Amin A) gefunden, bei dem man Oxime mit einer Cyclopropyl-Einheit oder Oximderivate, bei denen das Wasserstoffatom in der Oximgruppe durch eine Alkyl- oder Acylgruppe ersetzt ist (Oxim O) in einer geteilten Elektrolysezelle bei einer Temperatur von 50 bis 100°C an der Kathode reduziert, wobei der Wassergehalt im Katholyt und Anolyt weniger als 2 Gew.-% beträgt und es sich bei den Aminen A um Verbindungen
der allgemeinen Formel la bei der der Phenylring gegebenenfalls durch Halogenatome oder C₁- bis C₄-Alkoxigruppen substituiert ist und es sich den Oximen O um Verbindungen
der allgemeinen (Formel IIa) handelt, bei der der Phenylring gegebenenfalls durch Halogenatome oder C₁- bis C₄-Alkoxigruppen substituiert ist.

Gegebenenfalls enthält der Katholyt neben einem im Laufe der Reaktion gebildeten Amin A und einem Oxim O ein Lösungsmittel. Dabei handelt es sich um die in der organischen Chemie allgemein üblichen inerten Lösungsmittel wie Dimethylcarbonat, Propylencarbonat, Tetrahydrofuran, Dimethoxyethan, Acetonitril oder Dimethylformamid. Bevorzugt wird als Lösungsmittel ein C₁-bis C₄-Alkylalkohol eingesetzt. In Kombination mit den genannten Lösungsmittel eignen sich auch C₅- bis C₇-Kohlenwasserstoffe wie z.B. Hexan als Lösungsmittel.

Zur Herstellung der Leitfähigkeit enthält der Katholyt im Allgemeinen eine Mineralsäure, bevorzugt Schwefelsäure oder ein Alkali(C₁-bis C₄)-alkylalkoholat, bevorzugt Natrium-Methanolat.

Im Allgemeinen setzt man dem Anolyt und ggf. auch dem Katholyt (zusätzlich zu einem der oben genannten die Leitfähigkeit herstellenden Mittel) ein Leitsalz zu. Dabei handelt es sich im Allgemeinen um Alkali, Tetra(C₁- bis C₆-alkyl)ammonium-, bevorzugt Tri(C₁- bis C₆-alkylpmethylammohiumsalze. Als Gegenion kommen Sulfat, Hydrogensulfat, Alkylsulfate, Arylsulfate, Halogenide, Phosphate, Carbonate, Alkylphosphate, Alkylcarbonate, Nitrat, Alkoholate, Tetrafluoroborat, Hexafluorophosphat oder Perchlorat in Betracht.

Bevorzugt sind Methyltributylammoniummethylsulfate (MTBS), Methyltriethylammoniummethylsulfat oder Methyl-tri-propylmethylammoniummethylsulfate.

Der Wassergehalt im Katholyten und Anolyten beträgt im Allgemeinen weniger als 2, bevorzugt weniger als 1 Gew.%, besonders bevorzugt weniger als 0,5 Gew.%. Dabei ist zu berücksichtigen, dass bei der Reduktion des Oxims O zum Amin A Wasser in stöchiometrischen Mengen gebildet wird. Wenn bei diskontinuierlicher Durchführung des Verfahrens mit ausreichend großer Verdünnung des Ausgangsprodukts gearbeitet wird und der Katholyt und Anolyt zu Beginn der Reaktion einen Wassergehalt von weniger als 0,1 Gew.-% aufweist, erübrigt es sich im Allgemeinen, das während der Reaktion gebildete Wasser aus dem Elektrolyt zu entfernen. Ansonsten kann der Wassergehalt des Elektrolyten nach üblichen Methoden, z.B. durch Destillation, abgesenkt werden.

Das erfindungsgemäße Verfahren kann in allen üblichen geteilten Elektrolysezellentypen durchgeführt werden, um im Rahmen des erfindungsgemäßen Verfahrens ausschließen zu können, dass Edukte wie Produkte durch den Kathodenprözess chemische Nebenreaktionen unterlaufen. Vorzugsweise arbeitet man kontinuierlich in geteilten Durchflusszellen.

Geteilte Zellen mit planparalleler Elektrodenanordnung kommen bevorzugt zum Einsatz. Als Trennmedien können lonenaustauschermembranen, mikroporöse Membranen, Diaphragmen, Filtergewebe aus nichtelektronenleitenden Materialien, Glasfritten, sowie poröse Keramiken eingesetzt werden. Vorzugsweise werden lonenaustauschermembranen, insbesondere Kationaustauschermembranen verwendet. Diese leitfähigen Membranen sind handelsüblich z.B. unter dem Handelsnamen Nafion® (Fa. E.T. DuPont de Nemours and Company) und Gore Select® (Fa. W. L. Gore & Associates, Inc.) erhältlich.

Als Kathoden verwendet man bevorzugt solche, bei denen die Kathodenoberfläche gebildet ist aus einem Material mit hoher Wasserstoffüberspannung, z.B. aus Blei, Zink, Zinn, Nickel, Quecksilber, Cadmium, Kupfer oder Legierungen dieser Metalle oder Glassy Cabon, Grafit oder Diamant.

Besonders bevorzugt sind Diamantelektroden, wie z.B. in der EP-A-1036863 beschrieben sind.

Als Anoden kommen grundsätzlich alle üblichen Materialien in Betracht, bevorzugt die, die auch als Kathodenmaterialien genannt. Im sauren Anolyten werden bevorzugt Platin-, Diamant-, Glassy Carbon- oder Grafitanoden oder die dem Fachmann bekannte dimensionsstabile Anoden (DSA) eingesetzt. Ist der Anolyt basisch, wird bevorzugt Edelstahl verwendet.

Die Anodenreaktion kann frei gewählt werden, bevorzugt wird dort der als Lösungsmittel verwendete C₁- bis C₄-Alkohol oxidiert. Bei der Verwendung von Methanol wird Methylformiat, Formaldehyd-Dimethylacetal bzw. Dimethylcarbonat gebildet. Hierzu dient z.B. eine mit einem C₁- bis C₄-Alkohol verdünnte Schwefelsäurelösung.

Die Stromdichten, bei denen man das Verfahren durchführt, betragen im allgemeinen 1 bis 1000, bevorzugt 10 bis 100 mA/cm². Im allgemeinen wird bei Normaldruck gearbeitet. Höhere Drücke werden bevorzugt dann angewandt, wenn bei höheren Temperaturen gearbeitet werden soll, um eine Sieden der Ausgangsverbindungen bzw. Lösungsmittel zu vermeiden.

Nach Beendigung der Reaktion wird die Elektrolytlösung nach allgemeinen Trennmethoden aufgearbeitet. Hierzu wird der Katholyt im allgemeinen zunächst destilliert und die einzelnen Verbindungen in Form von unterschiedlichen Fraktionen getrennt gewonnen. Eine weitere Reinigung kann beispielsweise durch Kristallisation, Destillation oder chromatographisch erfolgen.

Experimenteller Teil

### Beispiel 1

- Apparatur:: Elektrolyseanlage mit Katholyt- und Anolytkreislauf und zwei hintereinandergeschalteten geteilten Elektrolysezellen
- Anode:: 2 Grafitanoden, effektive Fläche je 300 cm²
- Kathode:: 2 Bleikathoden, effektive Fläche je 300 cm²
- Membran:: protonenleitenede perfluorierte Membran mit Sulfonsäuregruppen, z.B. Nafion 324 der Firma DuPont
- Abstand Elektrode ↔ Membran:: 6 mm
- Stromdichte:: 3,4 A/dm2
- Spannung:: 20 - 40 V
- Temperatur:: 55°C
- Zusammensetzung Anolyt:: 979,2 g MeOH, 20,8 g H2SO4, 96%ig
- Zusammensetzung Katholyt:: 5000 g MeOH, 400 g Natriummethanolat-Lsg., 30% in MeOH, 600 g Cyclopropylphenylmethanonoxim 1
- Durchflussgeschwindigkeit:: 150 - 200 Uh

Bei der Elektrolyse unter den angegebenen Bedingungen wurden Anolyt und Katholyt 24 h (entspricht einer Ladungsmenge von 5 F/mol 1) durch die jeweiligen Halbzellen gepumpt. Die gaschromatographische Untersuchung des Reaktionsaustrages ergab 95,1 FI.-% des gewünschten Wertproduktes 2, 0,10% der ringgeöffneten Verbindung 3, 0,82% Edukt 1 sowie 3,18% Hochsieder.

### Beispiel 2

- Apparatur:: Elektrolysezelle mit Katholyt- und Änolytkreislauf
- Anode:: Grafit, effektive Fläche 35 cm²
- Kathode:: Blei, effektive Fläche 35 cm²
- Membran:: protonen leitende perfluorierte Membran mit Sulfonsäuregruppen, z.B. Nation 117 der Firma DuPont
- Stromdichte:: 3,4 A/dm2
- Spannung:: 15 - 20 V
- Temperatur:: 40°C
- Zusammensetzung Anolyt:: 117,5 g MeOH, 2,5 g H2SO4, 96%ig
- Zusammensetzung Katholyt:: 94,0 g MeOH, 1,0 g H2SO4, 96%ig, 5 g Cyclopropylphenylmethanonoxim 1

Bei der Elektrolyse unter den angegebenen Bedingungen wurden Anolyt und Katholyt 4,11 h (entspricht einer Ladungsmenge von 6 F/mol 1) durch die jeweiligen Halbzellen gepumpt. Die gaschromatographische Untersuchung des Reaktionsaustrages ergab 83,3 Fl.-% des gewünschten Wertproduktes 2, 1,3% der ringgeöffneten Verbindung 3 sowie 15,6% Hoch- und Mittelsieder.

### Beispiel 3 (zum Vergleich)

- Apparatur.: Elektrolysezelle mit Katholyt- und Anolytkreislauf
- Anode:: Grafit, effektive Fläche 300 cm²
- Kathode:: Blei, effektive Fläche 300 cm²
- Membran:: protonenleitenede perfluorierte Membran mit Sulfonsäuregruppen, z.B. Nafion 324 der Firma DuPont
- Stromdichte:: 3,4 A/dm²
- Spannung:: 14 - 33 V
- Temperatur:: 40°C
- Zusammensetzung Anolyt:: 783 g MeOH, 17 g H₂SO₄, 96%ig
- Zusammensetzung Katholyt:: 2600 g MeOH, 100 g NaOMe, 30%ig in MeOH, 300 g Cyclopropylphenylmethanonoxim 1

Bei der Elektrolyse unter den angegebenen Bedingungen wurden Anolyt und Katholyt 27,6 h (entspricht einer Ladungsmenge von 6,5 F/mol 1) durch die jeweiligen Halbzellen gepumpt. Die gaschromatographische Untersuchung des Reaktionsaustrages ergab 77,3 Fl.-% des gewünschten Wertproduktes 2, 2.0% nicht umgesetztes Oxim 1 sowie 20,7% Hoch- und Mittelsieder.

## Patentansprüche

1. Verfahren zur Herstellung von primären Aminen mit einer an ein aliphatisches oder cycloaliphatisches C-Atom gebunden primären Aminogruppe und einer Cyclopropyl-Einheit (Amin A), indem man Oxime mit einer Cyclopropyl-Einheit oder Oximderivate, bei denen das Wasserstoffatom in der Oximgruppe durch eine Alkyl- oder Acylgruppe ersetzt ist (Oxim O) in einer geteilten Elektrolytzelle bei einer Temperatur von 50 bis 100°C an der Kathode reduziert, wobei der Wassergehalt im Katholyt und Anolyten weniger als 2 Gew.-% beträgt und es sich bei den Aminen A um Verbindungen der allgemeinen Formel la handelt, bei der der Phenylring gegebenenfalls durch Halogenatome oder C₁- bis C₄-Alkoxygruppen substituiert ist und
es sich bei den Oximen O um Verbindungen der allgemeinen Formel IIa handelt, bei der der Phenylring gegebenenfalls durch Halogenatome oder C₁- bis C₄-Alkoxygruppen substituiert ist.

2. Verfahren nach Anspruch 1, wobei der Katholyt neben einem Amin A und einem Oxim O als Lösungsmittel einen C₁-bis C₄-Alkylalkohol enthält.

3. Verfahren nach einem der Ansprüche 1 bis 2, wobei der Katholyt eine Mineralsäure oder ein Alkali(C₁-bis C₄)-alkylalkoholat enthält.

4. Verfahren nach einem der Ansprüche 1 bis 3, wobei die Kathodenoberfläche gebildet ist aus einem Material mit hoher Wasserstoffüberspannung.

5. Verfahren nach einem der Ansprüche 1 bis 4, wobei die Kathodenoberfläche aus Blei, Zink, Zinn, Nickel, Quecksilber, Cadmium, Kupfer oder Legierungen dieser Metalle oder Glassy Carbon, Grafit oder Diamant gebildet ist.

6. Verfahren nach einem der Ansprüche 1 bis 5, wobei der Wassergehalt im Katholyt weniger als 2 Gew.-% beträgt.

## Claims

1. A process for preparing primary amines having a cyclopropyl unit and a primary amino group bound to an aliphatic or cycloaliphatic carbon atom (amine A) by cathodically reducing oximes having a cyclopropyl unit or oxime derivatives in which the hydrogen atom in the oxime group has been replaced by an alkyl or acyl group (oxime O) at a temperature of from 50 to 100°C in a divided electrolysis cell, wherein the water content of the catholyte and anolyte is less than 2% by weight and the amines A are compounds of the general formula Ia, in which the phenyl ring may be substituted by halogen atoms or C₁-C₄-alkoxy groups and
the oximes 0 are compounds of the general formula IIa, in which the phenyl ring may be substituted by halogen atoms or C₁-C₄-alkoxy groups.

2. The process according to Claim 1, wherein the catholyte comprises an amine A and an oxime 0 and also a C₁-C₄-alkyl alcohol as solvent.

3. The process according to Claims 1 to 2, wherein the catholyte comprises a mineral acid or an alkali metal (C₁-C₄)alkoxide.

4. The process according to Claims 1 to 3, wherein the cathode surface is formed by a material having a high hydrogen overvoltage.

5. The process according to Claims 1 to 4, wherein the cathode surface is formed by lead, zinc, tin, nickel, mercury, cadmium, copper or alloys of these metals or glassy carbon, graphite or diamond.

6. The process according to Claims 1 to 5, wherein the water content of the catholyte is less than 2% by weight.

## Revendications

1. Procédé pour la préparation d'amines primaires comportant un groupe amino primaire lié à un atome de carbone aliphatique ou cycloaliphatique, et une unité cyclopropyle (amine A), par réduction d'oximes comportant une unité cyclopropyle ou des dérivés d'oximes, dans lesquels l'atome d'hydrogène dans le groupe oxime est remplacé par un groupe alkyle ou acyle (oxime O), à la cathode dans une cellule électrolytique à une température de 50 à 100 °C, la teneur en eau du catholyte et de l'anolyte étant inférieure à 2 % en poids et les amines A consistant en des composés de formule générale Ia, dans laquelle le cycle phényle est éventuellement substitué par des atomes d'halogène ou des groupes alcoxy en C₁-C₄ et
les oximes O consistant en des composés de formule générale IIa, dans laquelle le cycle phényle est éventuellement substitué par des atomes d'halogène ou des groupes alcoxy en C₁-C₄.

2. Procédé selon la revendication 1, dans lequel le catholyte contient, outre une amine A et une oxime O, en tant que solvant un alcanol en C₁-C₄.

3. Procédé selon la revendication 1 ou 2, dans lequel le catholyte contient un acide minéral ou un alcanolate en C₁-C₄ de métal alcalin.

4. Procédé selon l'une quelconque des revendications 1 à 3, dans lequel la surface de la cathode est constituée d'un matériau à haute surtension d'hydrogène.

5. Procédé selon l'une quelconque des revendications 1 à 4, dans lequel la surface de la cathode est constituée de plomb, zinc, étain, nickel, mercure, cadmium, cuivre ou des alliages de ceux-ci, ou de Glassy Carbon (carbone vitreux), graphite ou diamant.

6. Procédé selon l'une quelconque des revendications 1 à 5, dans lequel la teneur en eau du catholyte est inférieure à 2 % en poids.
